# EUROPÄISCHE PATENTANMELDUNG

(11) **EP 2 383 404 A1**
(43) Veröffentlichungstag der Anmeldung: **02.11.2011**
(21) Anmeldenummer: 10004217.5
(22) Anmeldetag: 21.04.2010
(51) Int. Cl.: E04G 21/14, E04C 5/16

(54) **Transportanker**

(71) Anmelder: Krummel, Gerhard, 34479 Korbach (DE)
(72) Erfinder: Gentil, Hugo, 35043 Marburg (DE)
(74) Vertreter: Walther, Walther & Hinz GbR

(57) **Zusammenfassung**

Gegenstand der Erfindung ein ist Transportanker (1 )umfassend eine Stahlstange (20) sowie eine endseitig mit der Stahlstange verbundene Gewindehülse (10), wobei dass das Ende der Stahlstange (20) ein Hütchen (30) aus rostfreiem Material aufweist, dass von der Gewindehülse (10) bei der Verbindung mit der Stahlstange (20) erfasst wird.

## Beschreibung

Die Erfindung betrifft einen Transportanker umfassend eine Stahlstange sowie eine endseitig mit der Stahlstange verbundene Gewindehülse.

Transportanker sind aus dem Stand der Technik hinreichend bekannt. Derartige Transportanker werden in Betonbauwerke eingegossen und dienen der Manipulation derartiger Betonteile, beispielsweise Betonwände, Betontreppen oder dergleichen während der Montage. Solche Betonanker bestehen im Einzelnen aus einer Stahlstange, beispielsweise aus einem Betonstahl, wobei endseitig auf die Stahlstange eine Gewindehülse aufgepresst ist. Die Gewindehülse besitzt zwei Abschnitte und zwar einen Gewindeabschnitt, der der Aufnahme von Anschlagmitteln dient, um beispielsweise einen Kranhaken ansetzen zu können und einem zweiten Abschnitt, mit welchem die Gewindehülse auf dem Umfang der Stahlstange verpresst ist. Die Verpressung erfolgt mit einer Presskraft von mehreren Tonnen.

Wie bereits an anderer Stelle erläutert, ist die Stahlstange aus üblichem Betonstahl BST 500 S hergestellt. Ein solcher Stahl rostet. Die Gewindehülse ist durchgängig ausgebildet, das heißt, dass wenn die Gewindehülse in dem Betonbauwerk einsitzt, und dieses Betonbauwerk, beispielsweise eine Treppe, im Freien lagert, die Stahlstange auf ihrer Oberseite rostet. Die Folge hiervon ist, dass auf der Oberseite der Hülse dann, wenn die Hülse voll Wasser steht, der die Hülse umgebende Beton ebenfalls eine rostig braune Farbe annimmt.

Darüber hinaus wird auf Folgendes hingewiesen: Üblicherweise sind die Transportanker nur zum einmaligen Gebrauch gedacht. Allerdings hat es sich herausgestellt, dass bei verschiedenen Betonbauwerken, zum Beispiel Trafostationen, diese Transportanker im Laufe der Zeit mehrfach dazu verwendet werden, um nach Anbringen von Anschlagmitteln an die Transportanker, diese Betonbauwerke zu manipulieren. Wie bereits ausgeführt sind hierfür die Betonanker an sich nicht gedacht, jedoch wird, wie bereits erläutert, dies zum Teil geflissentlich übersehen. Durch den Rost der Stahlstange in der Gewindehülse verliert die Verpressung zwischen Stahlstange und Gewindehülse ihre Wirkung. Im Ernstfall bedeutet diese, dass sich die Gewindehülse von der Stahlstange löst, was, ohne dies weiter ausführen zu müssen, sicherheitstechnisch von hoher Brisanz ist.

Diese Problematik wurde auch bereits erkannt. Insofern ist bekannt, in den Gewindeabschnitt der Gewindehülse ein Silikon oder auch ein Wachs einzubringen, um quasi die Oberseite der Stahlstange zu versiegeln. Hierfür ist Voraussetzung, dass das Wachs oder das Silikon in geeigneter Menge und an den richtigen Stellen in der Gewindehülse auf der Oberseite oder Stirnseite der Stahlstange gleichmäßig verteilt ist.

Es hat sich nun herausgestellt, da die Versiegelung von Hand vorgenommen werden muss, dass teilweise zu viel oder auch zu wenig des Mittels zur Versiegelung in die Gewindehülse eingefüllt wird. Das heißt, die Qualität der Versiegelung ist abhängig von der Zuverlässigkeit und Genauigkeit desjenigen, der mit der Versiegelung betraut ist.

Des Weiteren ist auf Folgendes hinzuweisen: Derartige Transportanker haben eine Länge z. T. von mehreren Metern. Es sind Transportanker bekannt, die eine Länge von bis zu acht Metern aufweisen. Insbesondere bei solchen langen Transportankern ist die Manipulation derartiger Transportanker zum Zwecke der Versiegelung relativ aufwendig. Auch dies ist ein Grund, warum manche Transportanker auf der Oberseite der Stahlstange keine wirksame Versiegelung aufweisen.

Die der Erfindung zugrunde liegende Aufgabe besteht demzufolge darin, bei einem Transportanker der zuvor beschriebenen Art zuverlässig eine Rostbildung auf der Oberseite der Stahlstange im Bereich der Gewindehülse zu vermeiden. Insbesondere soll die Abschrimung gegen eintretende Feuchtigkeit immer von gleichbleibender Qualität und Güte sein.

Zur Lösung der Aufgabe wird erfindungsgemäß vorgeschlagen, dass das Ende der Stahlstange ein Hütchen aus rostfreiem Material aufweist, dass von der Gewindehülse bei der Verbindung mit der Stahlstange erfasst ist.

Ein solches Hütchen stellt sich als topfartiges Gebilde mit einem umlaufenden Mantel und einem Boden dar, der vor der Aufpressung der Gewindehülse auf die Stirnseite der Stahlstange aufgesetzt wird, alsdann wird die Gewindehülse mit dem Abschnitt auf die Stahlstange aufgesetzt, der mit der Stahlstange verpresst wird. Das heißt, dass während des Pressvorganges der hülsenförmige Mantel des Hütchens zusammen mit der Gewindehülse auf der Stahlstange verpresst wird. Hierdurch ist sicher gestellt, dass von oben anstehende Feuchtigkeit nicht bis in den Bereich der Stahlstange vordringen kann.

Weitere vorteilhafte Merkmale sind den Unteransprüchen zu entnehmen.

So ist insbesondere vorgesehen, dass das Hütchen aus nicht rostendem Metall, insbesondere Edelstahl ausgebildet ist. Um sicher zu stellen, dass der hülsenförmige Mantel des Hütchens die Stahlstange über eine hinreichende Länge überdeckt, ist es ausreichend, wenn die Mantellänge des Hütchens in etwa das 1,2-fache, insbesondere das 0,8-fache des Durchmessers des Hütchens beträgt.

Anhand der Zeichnung wird die Erfindung nachstehend beispielhaft näher erläutert.

Bei dem in Figur 1 mit 1 bezeichneten Transportanker ist eine Gewindehülse 10 vorgesehen, die zwei Abschnitte aufweist; nämlich einen ersten Abschnitt 11, der ein Innengewinde aufweist und einen zweiten Abschnitt 12, der mit der Stahlstange 20, insbesondere einem Betonstahl verpresst wird. Auf der Ober- oder Stirnseite 21 des Stahlstabes befindet sich das mit 30 bezeichnete Hütchen. Das mit 30 bezeichnete Hütchen umfasst einen Boden 31, an den sich ein hülsenförmiger Mantel 32 anschließt. Das heißt, dass das Hütchen auch als topfartiges Gebilde bezeichnet werden kann. Mit dem hülsenförmigen Mantel wird das Hütchen zusammen mit dem Abschnitt 12 der Gewindehülse 10 auf der Stahlstange verpresst. Die Verpressung ist hierbei derart innig, dass zwischen Gewindehülse 10 einerseits und der Außenmantelfläche des Hütchens 30 andererseits keine Feuchtigkeit einzudringen vermag. Das Hütchen besteht insbesondere aus rostfreiem Edelstahl, wobei die Gewindehülse 10 selbst beispielsweise verzinkt sein kann, um die Rostfreiheit der Gewindehülse zu gewährleisten. Der Gewindeansatz 11 dient der Aufnahme eines Anschlagmittels, beispielsweise einer Transportöse mit Gewindebolzen, der an dem Gewindeansatz eingedreht wird, um hieran beispielsweise einen Kranhaken befestigen zu können.

## Patentansprüche

1. Transportanker 1 umfassend eine Stahlstange (20) sowie eine endseitig mit der Stahlstange verbundene Gewindehülse (10),
**dadurch gekennzeichnet,**
**dass** das Ende der Stahlstange (20) ein Hütchen (30) aus rostfreiem Material aufweist, das von der Gewindehülse (10) bei der Verbindung mit der Stahlstange (20) erfasst ist.

2. Transportanker nach Anspruch 1,
**dadurch gekennzeichnet,**
**dass** die Gewindehülse (10) mit der Stahlstange (20) verpresst ist.

3. Transportanker nach einem der voranstehenden Ansprüche,
**dadurch gekennzeichnet,**
**dass** Hütchen (30) aus nicht rostendem Metall besteht.

4. Transportanker nach einem der vorangehenden Ansprüche,
**dadurch gekennzeichnet,**
**dass** das Hütchen (30) aus Edelstahl ausgebildet ist.

5. Transportanker nach einem der vorangehenden Ansprüche,
**dadurch gekennzeichnet,**
**dass** der Mantel (32) des Hütchens (30) durch die Gewindehülse (10) mit der Stahlstange (20) verpresst ist.

6. Transportanker nach einem der vorangehenden Ansprüche,
**dadurch gekennzeichnet,**
**dass** die Gewindehülse (10) einen Gewindeabschnitt (11) und einen Abschnitt (12) zur Verpressung auf der Stahlstange (20) aufweist.

7. Transportanker nach einem der vorangehenden Ansprüche,
**dadurch gekennzeichnet,**
**dass** die Stahlstange (20) ein Betonstahl ist.

8. Transportanker nach einem der vorangehenden Ansprüche,
**dadurch gekennzeichnet,**
**dass** die Länge des Hütchens (30) maximal das 1,2-fache, vorzugsweise allerdings etwa das 0,8-fache des Durchmessers des Hütchens (30) beträgt.

## Geänderte Patentansprüche

### Geänderte Patentansprüche gemäss Regel 137(2) EPÜ.

**1.** Transportanker 1 umfassend eine Stahlstange (20) sowie eine endseitig mit der Stahlstange verbundene Gewindehülse (10),
**dadurch gekennzeichnet,**
**dass** das Ende der Stahlstange (20) ein Hütchen (30) aus rostfreiem Material aufweist, das von der Gewindehülse (10) bei der Verbindung mit der Stahlstange (20) erfasst ist, wobei das Hütchen (30) aus einem nicht rostendem Metall besteht

**2.** Transportanker nach Anspruch 1,
**dadurch gekennzeichnet,**
**dass** die Gewindehülse (10) mit der Stahlstange (20) verpresst ist.

**3.** Transportanker nach einem der vorangehenden Ansprüche,
**dadurch gekennzeichnet,**
**dass** das Hütchen (30) aus Edelstahl ausgebildet ist.

**4.** Transportanker nach einem der vorangehenden Ansprüche,
**dadurch gekennzeichnet,**
**dass** der Mantel (32) des Hütchens (30) durch die Gewindehülse (10) mit der Stahlstange (20) verpresst ist.

**5.** Transportanker nach einem der vorangehenden Ansprüche,
**dadurch gekennzeichnet,**
**dass** die Gewindehülse (10) einen Gewindeabschnitt (11) und einen Abschnitt (12) zur Verpressung auf der Stahlstange (20) aufweist.

**6.** Transportanker nach einem der vorangehenden Ansprüche,
**dadurch gekennzeichnet,**
**dass** die Stahlstange (20) ein Betonstahl ist.

**7.** Transportanker nach einem der vorangehenden Ansprüche,
**dadurch gekennzeichnet,**
**dass** die Länge des Hütchens (30) maximal das 1,2-fache, vorzugsweise allerdings etwa das 0,8-fache des Durchmessers des Hütchens (30) beträgt.
